# EUROPÄISCHE PATENTSCHRIFT

(11) **EP 0 368 969 B1**
(45) Veröffentlichungstag und Bekanntmachung des Hinweises auf die Patenterteilung: **29.07.1992**
(21) Anmeldenummer: 89905642.8
(22) Anmeldetag: 25.05.1989
(51) Int. Cl.: B43K 1/08

(54) **SCHREIBSPITZE FÜR KUGELSCHREIBER**
WRITING POINT FOR BALL-POINT PENS
POINTE D'ECRITURE POUR STYLOS A BILLE

(30) Priorität: 02.06.1988 DE 3818786
(43) Veröffentlichungstag der Anmeldung: 23.05.1990
(73) Patentinhaber: J.S. STAEDTLER GMBH & CO, D-90427 Nürnberg (DE)
(72) Erfinder: ELSNER, Horst, D-8500 Nürnberg (DE); HÜLSENBECK, Horst, D-8536 Markt Bibart (DE)
(86) Internationale Anmeldenummer: DE8900327
(87) Internationale Veröffentlichungsnummer: WO8911977

(56) Entgegenhaltungen:
- DE-A- 2 148 970
- FR-A- 1 088 078
- FR-A- 2 461 599
- GB-A- 660 784
- GB-A- 688 891
- US-A- 4 134 199

## Beschreibung

Die Erfindung betrifft eine Schreibspitze für Kugelschreiber mit einer in das Spritzengehäuse eingearbeiteten Kugelaufnahmebohrung für eine Schreibkugel, einer zu einer zentralen Zuführbohrung geneigten und zwischen dieser und der Aufnahmebohrung angeordneten, umlaufenden Stützfläche mit in die zenrale Zuführbohrung und in die Stützfläche mündensen Zuführkanälen und mit sphärisch geformten, der Kugel angepaßten, Stützzonen.

Derartige Schreibspitzen sind bekannt. Die DE-OS 20 34 274 zeigt eine Aufnahmebohrung mit einer um eine zentrale Tintenzuführbohrung umlaufenden Stützfläche, die von meheren Tintenzuführkanälen durchbochen wird. In die Stützfläche ist eine umlaufende Stützzone derart eingearbeitet, daß sich ihre einzelnen Bestandteile, die sich auf den zwischen den Zuführkanälen liegenden Abschnitten befinden, über die Zuführkanäle hinweg berühren und diese zur Schreibkugel hin telweise abdecken. Dieser Aufbau hat mehere Nachteile. Zum einen ist die Berührungsfläche zwischen der Kugel und den Stützzonen ingsgesamt relativ groß, was zu einem entsprechenden Rollwiderstand für die Kugel führt. Andererseits kann durch die teilweise Abdeckung der Zuführkanäle gegenüber der Kugel leicht ein Abriß des Schreibmittelzuflusses erfolgen, was zu Aussetzern führt, da die durch das Schreibmittel erfolgende Schmierung entfällt.

Aus der US-PS 3 166 618 ist eine Schreibspitze für Kugelschreiber bekannt, bei der sich die Stützzonen auf erhabenen Stellen befinden, die auf einer umlaufenden Stützfläche angebracht sind und die zwischen sich Pastenzuführungen bilden. Hier ist der Rollwiderstand der Stützzonen gegenüber der Kugel geringer.

Nachteilig an dieser Konstruktion ist jedoch, daß die Zwischenflächen, die sich zwischen den Stützzonen und der Stützfläche befinden, relativ steil von der sphärischen Stützzone und daher von der Kugeloberfläche weg abfallen. Dadurch ist der Übergang zwischen der relativ niedrigkapillaren Zone der Zuführbohrung und der Zuführungen sowie der die Kugelaufnahme bildenden Stützzonen, die hochkapillar wirken, sehr abrupt, was sich ebenfalls negativ auf das Schreibverhalten und das Schmierverhalten auswirkt.

Aufgabe der Erfindung ist es daher, eine Schreibspitze für Kugelschreiber zu schaffen und derart zu gestalten, daß ein geringer Rollwiderstand zwischen Stützzonen und Schreibkugel mit einer optimalen Schmierung dieses Bereiches verbunden wird, so daß gutes Schreibverhalten ohne Aussetzer und Trockenlauf der Kugel bei unterschiedlichen Schreibmitteln, sowohl pastenförmigen Mitteln, als auch wässrigen Tinten, erreicht wird.

Diese Aufgabe wird mit den kennzeichnenden Merkmalen des Hauptanspruchs gelöst.
Vorteilhafte Ausführungsformen werden in den Unteranprüchen beschrieben.

Durch kappillaritätserhöhende Zwischenflächen, die sich zwischen den spärisch ausgebildeten Stützzonen und den Zuführkanälen befinden, wird erfindungsgemäß eine optimal Schmierung der Schreibkugel mit einem geringen Rollwiderstand der Kugel auf der Stützzone verbunden. Es hat sich gezeigt, daß die Flächenneigung (a) der umlaufenden Stützfläche 45 bis 60°, vorzugsweise 48 bis 53° in Bezug zur Mittelachse der Aufnahmebohrung betragen sollte. Die kappillaritätserhöhenden Zwischnenflächen, die sowohl eben, als auch konvex oder konkav gestaltet sein können, verlaufen nach einer Ausführungsform parallel zur Stützfläche und entlang zweier nebeneinanderliegender Zuführkanäle, wobei sie zu diesen hin geneigt sind. Ihre Peripherneigung (b) zur Achse der Zuführkanäle bzw. zur Achse der Zuführbohrung der Schreibspitze sollte zwischen 91 und 105°, vorzugsweise zwischen 92 und 97° betragen.
Nach einer Ausführung sind zwischen den Stützzonen und den Zuführkanälen jeweils zwei kapillaritätserhöhende Zwischenzonen angeordnet, die teilweise in die sphärischen Stützzonen münden können.

Nach einer anderen Ausführungsform ist zwischen zwei Zuführkanälen jeweils eine Zwischenfläche angeordnet. Diese überdeckt im wesentlichen den zwischen den Kanälen vorhandenen Abschnitt der umlaufenden Stützfläche im Innenbereich. Bei dieser Ausführungsform wird nach einer bevorzugten Variante jede Stützzone mindestens von drei Seiten von jeweils einer Zwischenfläche umgeben.
Ebenfalls nach dieser zweiten Ausführungsform kann jede Stützzone peripher im wesentlichen im Zentrum einer zugehörigen Zwischenfläche angeordnet sein und radial mit der Zuführbohrung direkt in Verbindung stehen.

Bei beiden Ausführungsformen hat es sich als vorteilhaft erwiesen, wenn die Zwischenflächen in kappillaritäts-erhöhende verengte Kanalabschnitte der Zuführkanale münden. Die sphärischen Stützzonen sollten eine Tiefe von 0,008 bis 0,02 mm aufweisen.

Die Erfindung wird nachfolgend anhand zweier Ausführungsformen näher beschrieben :
Dabei zeigen
Fig. 1 eine Schreibspitze nach der ersten Ausführungsform mit eingesetzter Schreibkugel,
Fig. 2 den vorderen Bereich der Schreibspitze nach Fig. 1 ohne eingesetzte Schreibkugel,
Fig. 3 eine Draufsicht von Fig. 2,
Fig. 4 den Zuführungskanal mit Stützflächen nach Fig. 1 bis 3,
Fig. 5 eine Schreibspitze nach der zweiten Ausführungsform mit eingesetzter Schreibkugel,
Fig. 6 den vorderen Bereich der Schreibspitze nach Fig. 5 ohne eingesetzte Schreibkugel,
Fig. 7 eine Draufsicht von Fig. 6.

Die in Fig. 1 abgebildete Schreibspitze Abesteht aus einem Spitzengehäusel und einer Schreibkugel 3. In dem Spitzengehäuse 1 befindet sich eine Aufnahmebohrung 2 für die Schreibkugel 3, an die sich eine zentrale Zuführbohrung 4 für das Schreibmittel anschließt, die axial nach hinten verläuft. Der Übergang von Aufnahmebohrung 2 und Zuführbohrung 4 wird von einer rings umlaufenden, einwärts geneigten Stützfläche 6 gebildet. Die Stützfläche 6 wird von mehreren Zuführkanälen 5 für das Schreibmittel unterbrochen, die sich axial von der Stützfläche weg nach hinten erstrecken und in die Zuführborhrung 4 münden, von der aus sie sich radial nach außen erstrecken. Die Stützzonen 7, auf denen die Schreibkugel 3 aufliegt, befinden sich auf der Stützfläche 6. Nach vorne hin wird die Schreibkugel 3 durch einen Halterand 11 in der Aufnahmebohrung gehalten.

Fig. 2 zeigt die Aufnahmebohrung 2 und die Zuführbohrung 4 mit der zwischen diesen
im Winkel a angeordneten
Stützfläche 6. Mehrere Zuführkanäle 5 durchbrechen die Stützfläche 6 axial nach hinten und münden in die Zuführbohrung 4. Im vorderen Bereich der Stützfläche 6 befinden sich jeweils zwischen zwei Zuführkanälen 5 Stützzonen 7, die eine sphärische, der Oberfläche der Schreibkugel 3 angepaßte, Form aufweisen.
Zwischen den Stützzonen 7 und den Zuführkanälen 5 sind die kapillaritätserhöhenden Zwischenflächen 8′ angeordnet, die zu den Zuführkanälen 5 hin abwärts geneigt sind und in radialer Richtung im wesentlichen parallel zu der Stützfläche 6 verlaufen. Die Zwischenflächen 8′ können in die Stützzonen 7 übergehen.
Wenn sich nun eine Schreibkugel in der Aufnahmebohrung 2 befindet und von dem Halterand 11 auf den Stützzonen 7 mit geringem Spiel gehalten wird, ergibt sich zwischen der Kugeloberfläche und den Zwischenflächen 8′ eine Zone hoher, zur Stützzone 7 hin steigender Kapillarität, durch die das Schreibmittel förmlich aus den Zuführkanälen 5 zwischen die Kugeloberfläche und die Stützzonen 7 gesaugt wird. Die Schreibkugel 2 schwimmt auf einem dünnen Schreibmittelfilm, wobei die so erfolgende Schmierung und die geringe Auflagefläche den Rollwirderstand der Schreibkugel liedrig halten und die Versorgung der Schreibkugel mit Schreibmittel gewährleisten.

In Fig. 3 ist zu erkennen, wie die Stützfläche 6 von den Zufürkanälen 5 unterbrochen wird, wie sich die Stützzonen 7 vorn, zur Zuführbohrung 4 hin, auf der Stützfläche 6 befinden, wobei sich jeweils zwischenStützzonen 7 und Zuführkanälen 5 die Zwischenflächen 8′ erstrecken. Zwischenflächen 8′ und Stützzonen 7 gehen ineinander über.

Fig. 4 zeigt schematish die Folge von Strüzzone 7, Zwischenfläche 8′ und Zuführkanal 5. Der Winkel b zwischen Zwischenfläche 8′ und zentraler Kanalachse 9 des Zuführkanals 5 soll zwischen 91° und 105° betragen. Zur besseren Schreibmittelzufuhr kann zusätzlich jeweils ein verengter Kanalabschnitt 5′ am Übergang des Zuführkanals 5 zu den Zwischenflächen 8′ vorgesehen werden.

Fig. 5 zeigt eine Schreibspitze A′ mit Spitzengehäuse 1 und Schreibkugel 3. Das Spitzengehäuse 1 weist eine Aufnahmebohrung 2, eine zentrale Zuführbohrung 4 für das Schreibmittel und im Überbgang zwischen Aufnahmebohrung 2 und Zufürbohrung 4 einen Innenbereich 6′ und einen äußeren Bereich 6˝ einer nach innen geneigten, umlaufenden Stützfläche (6) auf.Die Stützfläche (6) wird von mehreren Zuführkanälen 5 für das Schreibmittel unterbrochen, die in die Zuführbohrung münden. Die Schreibkugel 3 ruht auf den Stützzonen 7 und wird von einem vorderen Halterand 11 in dieser Position gehalten.

In Fig. 6 ist der vordere Teil des Sitzgehäuses 1 mit Aufnahmeborhrung 2, Zuführbohrung 4 und Stützfläche (6) zu sehen. Die Stützfläche (6) weist bei dieser Ausführung einen rings umlaufenden äußeren Bereich 6˝ auf, der, wie die Stützzone gem. dem ersten Ausführungsbeispiel, gerade nach innen geneigt ist. Der Innenbereich 6′ der Stützfläche (6), der sich an den äußeren Bereich 6˝ unmittelbar anschließt, weist eine sphärische, nach innen gewölbte Form auf. Die Stützfläche (6) wird von meheren Zuführkanälen 5 durchbrochen, die sich axial nach hinten erstrecken und die Zuführborhrung 4 münden. Zwischen den einzelnen Zuführkanälen 5 sind Zwischenflächen 8˝ auf dem Innenbereich 6′ der Stützfläche (6) derart angeordnet, daß sie als Ebenen die sphärische Form des Innenbereichs 6′ der Stützzone (6) durchschneiden, so daß sich zwischen den Zuführkanälen 5 und in geringem Abstand zu diesen, relativ zu dem Innenbereich 6′ der Stützzone (6) erhabene Flächen ergeben, die als Zwischenflächen 8˝ wirken, die zur Erhöhung der Kapillarität zwischen den Zuführkanälen 5 und den Stützzonen 7 dienen, die sich auf der Mitte der Zwischenflächen 8˝ befinden, wobei die Stützzonen 7 dann von drei Seiten einer Zwischenfläche 8˝ umgeben sind und zur vierten Seite hin direkt mit der zentralen Zuführbohrung 4 verbunden sind.
Auch dieser Aufbau ergibt so zwischen der Schreibkugel 3 und den Zwischenflächen 8˝ Zonen hoher, zur Stützzone 7 und damit der Auflagefläche der Schreibkugel hin steigender Kapillarität, wodurch das Schreibmittel förmlich aus den Zuführkanälen 5 in die hochkapillare Zone zwischen der Schreibkugel 3 und der Stützzone 7 gesaugt wird.
Es ergibt sich durch diesen Aufbau, daß die Schreibkugel ständig auf einem dünnen Schreibmittelfilm schwimmt, der nicht abreißt, wodurch die Schreibkugel stets gut geschmiert wird und dadurch und durch die kleinen Auflageflächen einen geringen Rollwiderstand und ein gutes Schreibverhalten aufweist.

Auch bei dieser zweiten Ausführung können vorteilhafterweise am Übergang der Zuführkanäle 5 zum Innenbereich 6′ der Stützfläche verengte Kanalabschnitte 5′ angeordnet sein, die den Schreibmittelfluß aus den Zuführkanalen 5 in den Innenbereich 6′ der Stützfläche verbessern.

Fig. 7 zeigt, wie die Stützfläche (6) in einen äußeren 6˝ und einen Innenbereich 6′ aufgeteilt ist, wobei sie insgesamt durch mehere Zuführkanäle 5 durchbrochen wird. Auf dem Innenbereich 6′ der Stützfläche (6) befinden sich die Zwischenflächen 8˝, in deren Mitte jeweils die Stützzonen 7 liegen, die so von drei Seiten von einer Zwischenfläche umgeben sind und auf der vierten Seite unmittelbar in die zentrale Zuführbohrung 4 münden.

Bei den Abbildungen gemäß Fig. 1, 2, 3, 5, 6 und 7 zeigen jeweils die linke Hälfte eine Schreibspitze A, A′, bei der die Kugel 3 noch nicht eingepreßt und angebördelt ist, während jeweils die rechten Hälften die Situation bei eingepreßter Kugel und angebördelter Schreibspitze darstellen.

Die jeweiligen konkaven Stützzonen 7, mit ihren Tiefen z ergeben sich grundsätzlich erst bei, bzw. nach dem Einpressen und Anbördeln der Kugel 3.

### Positionen

- A , A′: Schreibspitze
- a: Flächenneigung von 6
- b: Peripherneigung der Zwischenflächen 8′
- z: Tiefe der Stützzonen 7
- 1: Spitzengehäuse
- 2: Aufnahmebohrung
- 3: Schreibkugel
- 4: Zuführbohrung
- 5: Zuführkanäle
- 5′: verengte Kanalabschnitte
- 6: Stützfläche (umlaufende)
- 6′: Innenbereich der Stützfläche 6
- 6˝: äußerer Bereich der Stützfläche 6
- 7: Stützzone(n) (sphärisch)
- 8′ , 8˝: Zwischenflächen
- 9: Kanalachse
- 10: Mittelachse
- 11: Halterand

## Patentansprüche

1. Schreibspitze für Kugelschreiber mit einer in das Spitzengehäuse (1) eingearbeiteten Aufnahmebohrung (2) für eine Schreibkugel (3); einer zu einer zentralen Zuführbohrung (4) geneigten und zwischen dieser und der Aufnahmebohrung (2) angeordneten, umlaufenden Stützfläche (6), mit in die zentrale Zuführbohrung (4) und in die Stützfläche (6) mündenden Zuführkanälen (5) und mit sphärisch geformten, der Kugel (3) angepaßten Stützzonen (7),
**dadurch gekennzeichnet,**
daß jeweils zwischen den sphärisch ausgebildeten Stützzonen (7) und den Zuführkanälen (5) kapillaritätserhöhende Zwischenflächen (8, 8˝) angeordnet sind.

2. Schreibspitze nach Anspruch 1,
**dadurch gekennzeichnet,**
daß die Flächenneigung (a) der umlaufenden Stützfläche (6) zur Mittelachse (10) hin 45° bis 60°, vorzugsweise 48° bis 53° beträgt.

3. Schreibspitze nach Anspruch 1 oder 2,
**dadurch gekennzeichnet,**
daß die Zwischenflächen (8′, 8˝) geradflächig verlaufend bzw. eben gestaltet sind.

4. Schreibspitze nach Anspruch 1 oder 2,
**dadurch gekennzeichnet,**
daß die Zwischenflächen (8′, 8˝) konkav oder konvex verlaufend gestaltet sind.

5. Schreibspitze nach einem der vorhergehenden Ansprüche,
**dadurch gekennzeichnet,**
daß jeweils zwei Zwischenflächen (8′) als kapillaritätserhöhende Zonen angeordnet und gestaltet sind und in radialer Richtung parallel zur Stützfläche (6) und entlang zweier nebeneinanderliegender Zuführkanäle (5) und zu diesen geneigt, verlaufen.

6. Schreibspitze nach einem der vorhergehenden Ansprüche,
**dadurch gekennzeichnet,**
daß die jeweils zu dem angrenzenden Zuführkanal (5) gerichtete Peripherneigung (b) der Zwischenflächen (8′) zu dessen zentraler Kanalachse (9) bzw. zur Mittelachse (10) der Schreibspitze (A) zwischen 91 und 105°, vorzugsweise zwischen 92 und 97°, beträgt.

7. Schreibspitze nach einem der vorhergehenden Ansprüche,
**dadurch gekennzeichnet,**
daß die Zwischenflächen (8′) mindestens teilweise in die sphärischen Stützzonen (7) münden.

8. Schreibspitze nach einem der Ansprüche 1 bis 4,
**dadurch gekennzeichnet,**
daß jeweils eine Zwischenfläche (8˝) zwischen zwei Zuführkanälen (5) angeordnet ist.

9. Schreibspitze nach Anspruch 8,
**dadurch gekennzeichnet,**
daß die jeweilige Zwischenfläche (8˝) den zwischen den Kanälen (5) vorhandenen Abschnitt der umlaufenden Stützfläche (6) im Innenbereich (6′) im wesentlichen überdeckt.

10. Schreibspitze nach einem der Ansprüche 8 oder 9,
**dadurch gekennzeichnet,**
daß jede Stützzone (7) mindestens von drei Seiten von jeweils einer Zwischenfläche (8˝) umgeben ist.

11. Schreibspitze nach einem der Ansprüche 8 bis 10, **dadurch gekennzeichnet,**
daß jede Stützzone (7) peripher im wesentlichen im Zentrum einer zugehörigen Zwischenfläche (8˝) angeordnet ist und radial mit der Zuführbohrung (4) direkt in Verbindung steht.

12. Schreibspitze nach einem der vorhergehenden Ansprüche,
**dadurch gekennzeichnet,**
daß die Zwischenflächen (8′, 8˝) in kapillaritäts-erhöhende, verengte Kanalabschnitte (5′) der Zuführkanäle (5) münden.

13. Schreibspitze nach einem der vorhergehenden Ansprüche,
**dadurch gekennzeichnet,**
daß die sphärischen Stützzonen (7) eine Tiefe (z) von 0,005 bis 0,05 mm, vorzugsweise eine Tiefe von 0,008 bis 0,02 mm aufweisen.

## Claims

1. Writing tip for ball-point pens with a receiving bore (2), which is machined into the tip housing (1), for a writing ball (3), with an encircling support surface (6), which is inclined relative to a central feed bore (4) and arranged between this and the receiving bore (2), with feed channels (5) opening into the central feed bore (4) and into the support surface (6) and with spherically shaped support zones (7) matched to the ball (3),
**characterised thereby,**
that intermediate surfaces (8′, 8˝), which increase the capillarity, are arranged between the feed channels (5) and each of the spherically shaped support zones.

2. Writing tip according to claim 1,
**characterised thereby,**
that the areal inclination (a) of the encircling support surface (6) amounts to 45° to 60°, preferably to 48° to 53°, relative to the centre line (10).

3. Writing tip according to claim 1 and 2,
**characterised thereby,**
that the intermediate surfaces (8′, 8˝) are structured to be rectiareal or planar.

4. Writing tip according to claim 1 and 2,
**characterised thereby,**
that the intermediate surfaces (8′, 8˝) are structured to extend concavely or convexly.

5. Writing tip according to one of the preceding claims,
**characterised thereby,**
that two intermediate surfaces (8') are arranged and structured each time as zones which increase the capillarity and extend parallelly to the support surface (6) and along and inclined to two feed channels (5), which lie one beside the other.

6. Writing tip according to one of the preceding claims,
**characterised thereby,**
that the peripheral inclination (b) of the intermediate surfaces (8′), which is oriented relative to the respectively adjoining feed channel (5), amounts to between 91° and 105°, preferably between 92° and 97°, relative to its channel centre line (9) or to the centre line (10) of the writing tip (A).

7. Writing tip according to one of the preceding claims,
**characterised thereby,**
that the intermediate surfaces (8′) open at least partially into the spherical support zones (7).

8. Writing tip according to one of the claims 1 to 4,
**characterised thereby,**
that a respective intermediate surface (8˝) is arranged between each two feed channels (5).

9. Writing tip according to claim 8,
**characterised thereby,**
that the respective intermediate surface (8˝) substantially covers that portion of the encircling support surface (6) in the interior region (6′), which is present between the channels (5).

10. Writing tip according to one of the claims 8 and 9,
**characterised thereby,**
that each support zone (7) is surrounded on at least three sides by a respective intermediate surface (8˝).

11. Writing tip according to one of the claims 8 to 10,
**characterised thereby,**
that each support zone (7) is arranged peripherally substantially in the centre of an associated intermediate surface (8˝) and stands in direct communication radially with the feed bore (4).

12. Writing tip according to one of the preceding claims,
**characterised thereby,**
that the intermediate surfaces (8′, 8˝) open into narrowed channel portions (5') which increase the capillarity, of the feed channels (5).

13. Writing tip according to one of the preceding claims,
**characterised thereby,**
that the spherical support zones (7) display a depth (z) of 0.005 to 0.05 millimetres, preferably a depth of 0.008 to 0.02 millimetres.

## Revendications

1. Pointe d'écriture pour stylos à bille, comprenant un alésage récepteur (2) ménagé dans le corps (1) de la pointe pour une bille d'écriture (3), une surface d'appui (6) circonférentielle inclinée vers un perçage d'alimentation central (4) et située entre celui-ci et l'alésage récepteur (2), des canaux d'alimentation (5) débouchant dans le perçage d'alimentation central (4) et dans la surface d'appui (6), ainsi que des zones d'appui (7) de forme sphérique adaptées à la bille (3),
**caractérisée en ce que**
des faces intermédiaires (8′, 8˝) augmentant la capillarité sont disposées entre les zones d'appui (7) de forme sphérique et les canaux d'alimentation (5)

2. Pointe d'écriture selon la revendication 1,
**caractérisée en ce que**
l'inclinaison (a) de la surface d'appui (6) circonférentielle par rapport à l'axe central (10) de la pointe est de 45° à 60°, de préférence de 48°à 53°.

3. Pointe d'écriture selon la revendication 1 ou 2,
**caractérisée en ce que**
les faces intermédiaires (8′, 8˝) ont un profil droit ou sont planes.

4. Pointe d'écriture selon la revendication 1 ou 2,
**caractérisée en ce que**
les faces intermédiaires (8′, 8˝) ont un profil concave ou convexe.

5. Pointe d'écriture selon une des revendications précédentes,
**caractérisée en ce que**
deux faces intermédiaires (8′) sont disposées et conformées chaque fois en tant que zones augmentant la capillarité et s'étendent en direction radiale parallèlement à la surface d'appui (6) et le long de deux canaux d'alimentation (5) situés l'un à côté de l'autre, en étant inclinées par rapport à ceux-ci.

6. Pointe d'écriture selon une des revendications précédentes,
**caractérisée en ce que**
l'inclinaison périphérique (b) des faces intermédiaires (8′) en direction du canal d'alimentation (5) adjacent, est comprise entre 91 et 105°, de préférence entre 92 et 97° par rapport à l'axe (9) de ce canal ou par rapport à l'axe central (10) de la pointe d'écriture (A).

7. Pointe d'écriture selon une des revendications précédentes, caractérisée en ce que les faces intermédiaires (8′) débouchent au moins en partie dans les zones d'appui (7) sphériques.

8. Pointe d'écriture selon une des revendications 1 à 4, caractérisée en ce qu'une face intermédiaire (8˝) est disposée chaque fois entre deux canaux d'alimentation (5).

9. Pointe d'écriture selon la revendication 8,
**caractérisée en ce que**
la face intermédiaire (8˝) coordonnée recouvre essentiellement le segment de la surface d'appui circonférentielle (6) situé entre les canaux (5) dans la région intérieure (6′).

10. Pointe d'écriture selon la revendication 8 ou 9,
**caractérisée en ce que**
chaque zone d'appui (7) est entourée d'une face intermédiaire (8˝) sur au moins trois côtés.

11. Pointe d'écriture selon une des revendications 8 à 10,
**caractérisée en ce que**
chaque zone d'appui (7) est disposée, périphériquement, essentiellement au centre d'une face intermédiaire (8") correspondante, et communique directement avec le perçage d'alimentation (4) dans le sens radial.

12. Pointe d'écriture selon une des revendications précédentes,
**caractérisée en ce que**
les faces intermédiaires (8′, 8˝) débouchent dans des tronçons rétrécis (5′), augmentant la capillarité des canaux d'alimentation (5).

13. Pointe d'écriture selon une des revendications précédentes,
**caractérisée en ce que**
les zones d'appui sphériques (7) ont une profondeur (z) de 0,005 à 0,05 mm, de préférence une profondeur de 0,008 à 0,02 mm.
